# EUROPÄISCHE PATENTSCHRIFT

(11) **EP 1 450 972 B1**
(45) Veröffentlichungstag und Bekanntmachung des Hinweises auf die Patenterteilung: **16.08.2006**
(21) Anmeldenummer: 02787916.2
(22) Anmeldetag: 06.12.2002
(51) Int. Cl.: B22D 11/06

(54) **VERFAHREN SOWIE EINE VORRICHTUNG ZUR HERSTELLUNG EINES METALLBANDES AN EINER ROLLEN-BANDGIESSMASCHINE**
METHOD AND DEVICE FOR PRODUCING A METAL STRIP IN A CONTINUOUS CASTING MACHINE WITH CASTING CYLINDERS
PROCEDE ET DISPOSITIF POUR PRODUIRE UNE BANDE METALLIQUE SUR UNE MACHINE DE COULEE EN BANDE A ROULEAUX

(30) Priorität: 10.12.2001 CH 22522001
(43) Veröffentlichungstag der Anmeldung: 01.09.2004
(73) Patentinhaber: SMS Demag Aktiengesellschaft, 40237 Düsseldorf (DE); Main Management Inspiration AG, 6052 Hergiswil/NW (CH)
(72) Erfinder: MARTI, Heinrich, CH-8127 Forch (CH); BARBE, Jacques, F-42660 Tarantaise (FR)
(74) Vertreter: Luchs, Willi
(86) Internationale Anmeldenummer: PCT/EP2002/013849
(87) Internationale Veröffentlichungsnummer: WO 2003/049888

(56) Entgegenhaltungen:
- WO-A-02/083343
- PATENT ABSTRACTS OF JAPAN vol. 010, no. 006 (M-445), 11. Januar 1986 (1986-01-11) & JP 60 170562 A (MITSUBISHI JUKOGYO KK), 4. September 1985 (1985-09-04) -& JP 60 170562 A (MITSUBISHI JUKOGYO KK) 4. September 1985 (1985-09-04)
- PATENT ABSTRACTS OF JAPAN vol. 2002, no. 03, 3. April 2002 (2002-04-03) -& JP 2001 314946 A (NIPPON STEEL CORP), 13. November 2001 (2001-11-13)
- PATENT ABSTRACTS OF JAPAN vol. 016, no. 529 (M-1332), 29. Oktober 1992 (1992-10-29) & JP 04 197560 A (NIPPON YAKIN KOGYO CO LTD), 17. Juli 1992 (1992-07-17)

## Beschreibung

Die Erfindung betrifft ein Verfahren zur Herstellung eines Metallbandes durch kontinuierliches Abgießen von Metallschmelze zwischen zwei Gießrollen einer Bandgießmaschine, mit bei den Gießrollen im Stimseitenbereich angeordneten Seitenabdichtungen, wobei durch Einblasen von Gas auf eine sich während dem Gießen bildende Schmelzbadoberfläche eine Oberflächen strömung wenigstens der auf der Schmelze befindlichen Einschlüsse bzw. Verunreinigungen erzeugt wird, derart, dass diese Einschlüsse bzw. Verunreinigungen in Richtung von den Gießrollen weg zur mittleren Ebene des Schmelzbades und zu den Seitenabdichtungen hin gefördert werden sowie eine Vorrichtung zum Durchführen des Verfahrens.

Beim Gießen eines Metallbandes in der eingangs genannten Art können auf der Schmelzbadoberfläche zwischen den Gießrollen eine Schicht von Schlacke bzw. von Verunreinigungen, Einschlüssen und Oxiden schwimmen. Es besteht die Gefahr, dass diese durch die unruhige Schmelzbadoberfläche gegen die Gießrollen gespült und mitgezogen werden, wodurch Unregelmäßigkeiten an der Bandoberfläche entstehen und die Bandqualität beeinträchtigt wird. Die Schlacke kann auch nachteiligerweise am in das Schmelzbad eingetauchten Gießrohr ankleben. Deswegen ist eine rechtzeitige Entfernung der Schlacke, z. B. durch einen auf der Schmelzbadoberfläche bewegten Skimmer, insbesondere bei längeren Gießzeiten unumgänglich.

Das Dokument JP-A-60 170 562 offenbart eine Vorrichtung zum Gießen eines Metallbandes zwischen Walzen mit einer zusätzlichen Einrichtung zum wegblasen von Verunreinigungen an der Badoberfläche in Richtung der Seitendämme. Die Wirkung dieser Vorrichtung ist, dass durch die aus den schrägen Öffnungen austretende Gasstrahlen Verunreinigungen an der Schmelzenoberfläche zu beiden Seitendämmen getrieben werden.

Das Dokument JP-A-2001-314 946 beschreibt eine Vorrichtung, bei der zwei, entlang der Walzen sich erstreckende Hohlkörper mit Ausblasöffnungen versehen sind.

Der vorliegenden Erfindung liegt die Aufgabe zugrunde, ein Verfahren der eingangs genannten Art sowie eine Vorrichtung zum Durchführen des Verfahrens vorzuschlagen, die auch bei längeren Gießzeiten eine einfache und zuverlässige Entfemung respektive Kanalisierung der Einschlüsse bzw. Verunreinigungen ermöglichen.

Diese Aufgabe wird erfindungsgemäß durch ein Verfahren mit den Merkmalen des Anspruches 1 sowie durch eine Vorrichtung mit den Merkmalen des Anspruches 3 gelöst.

Bevorzugte Weitergestaltungen der Erfindung bilden den Gegenstand abhängiger Ansprüche.

Mit dem erfindungsgemäßen Verfahren und der dafür vorgesehenen Vorrichtung kann die Schlacke auf einfache Art und Weise zu den Seitenabdichtungen hin gedrängt werden, wo sie dann im Bereich der Bandenden erstarrt und später in einfacher Weise weggesäumt oder allenfalls beseitigt wird.

Die Erfindung wird nachfolgend anhand der Zeichnung näher erläutert. Es zeigen rein schematisch:
- Figur 1: zwei Gießrollen einer Rollen-Bandgießmaschine mit einem Metallschmelzbad dazwischen, mit einem Teil einer Eingießvorrichtung und mit einer oberhalb des Schmelzbades angeordneten Vorrichtung zur Schlackenabweisung;
- Figur 2: die Anordnung nach Fig. 1 im Längsschnitt, einem Schnitt nach Linie II-II in Fig. 1 entsprechend;
- Figur 3: die Vorrichtung zur Schlackenabweisung von unten gesehen;
- Figur 4: einen mit A bezeichneten Abschnitt aus Fig. 2 im vergrößerten Maßstab;
- Figur 5: einen mit C bezeichneten Abschnitt aus Fig. 1 im vergrößerten Maßstab;
- Figur 6: einen Schnitt durch die Vorrichtung zur Schlackenabweisung nach Linie VI-VI in Fig. 2; und
- Figur 7: einen unteren Teil der Eingießvorrichtung im Querschnitt.

Fig. 1 zeigt schematisch zwei um horizontale Achsen drehbare Gießrollen 1, 2, deren Drehrichtungen mit D₁, D₂ bezeichnet sind. Zur Erzeugung eines Metallbandes wird zwischen die beiden Gießrotlen 1, 2 und zwei im Stirnseitenbereich der Gießrollen 1, 2 angeordnete Seitenabdichtungen 3 (vgl. Fig. 2) über eine Eingießvorrichtung 6 aus einem Behälter 5 das flüssige Metall eingegossen. Der Behälter 5, die Eingießvorrichtung 6 und ein eine Kühlung 8 umfassender, die Gießrollen 1, 2 sowie die Seitenabdichtungen 3 umschließender Gehäusekasten 7 sind in Fig. 1 und 2 nur angedeutet.

Das Schmelzbad ist in Fig. 1 und 2 mit 4, seine Oberfläche mit 4a bezeichnet. Das erzeugte Metallband wird durch einen Durchgangsspalt 9 zwischen den beiden gekühlten Gießrollen 1, 2 in Pfeilrichtung B nach Fig. 1 weggeführt. Die Austrittsebene des Metallbandes entspricht der mittleren Ebene E des Schmelzbades 4, in der auch die Eingießvorrichtung 6 liegt. Die Übergangskanten Gießrollenoberfläche/Schmelzbadoberfläche sind mit K1, K2 bezeichnet (Fig. 1 und 5 bis 7).

Die Eingießvorrichtung 6 umfasst in an sich bekannter Weise einen vom Behälterboden nach unten wegragenden, vertikalen Gießrohrteil 10 sowie einen an diesem befestigten horizontalen, kastenförmigen Gießrohrteil 11; der letztere ist in Fig. 2 nur angedeutet und in einer möglichen Ausführungsform auch in Fig. 7 im Querschnitt gezeigt. Der horizontale Gießrohrteil 11 erstreckt sich praktisch über die Gesamtlänge der Gießrollen 1, 2 bis zu den Seitenabdichtungen 3 und weist zwei aus Fig. 7 ersichtliche Längskanäle 15, 16 auf, von denen der untere Längskanal 15 mit einer zentralen Einlassöffnung 17 des vertikalen Gießrohrteils 10 verbunden ist. Die in diesen unteren Längskanal 15 einfließende Schmelze wird vorerst über seine gesamte Länge verteilt, bevor sie über eine Anzahl von die beiden Längskanäle 15, 16 verbindenden, in gleichmäßigen Abständen verteilten Öffnungspaaren 17 in den oberen Längskanal 16 gelangt, aus dem sie dann durch schräg nach oben, zum Umfang der beiden Gießrollen 1, 2 hin, gerichtete Öffnungen bzw. Öffnungspaare 19 austritt. Diese Öffnungen bzw. Öffnungspaare 18 sind - gleich wie die Verbindungsöffnungen 17 - gleichmäßig über die ganze Länge verteilt, und die Schmelze fließt in annähemd gleichen Mengen gleichmäßig, über die ganze Länge verteilt, aus diesen Öffnungen 18 heraus. Im unteren Längskanal 15 können dabei vorteilhafterweise allenfalls in der Schmelze befindliche Feststoffpartikel abgelagert werden.

Der Eingießvorrichtung 6 ist eine Vorrichtung 25 zur Schlackenabweisung zugeordnet, wie im Folgenden beschrieben wird.

Auf dem vertikalen, sich nach unten bis in das Schmelzbad 4 hinein erstreckenden und mit der Einlassöffnung 17 in den unteren Längskanal 15 des horizontalen Gießrohrteiles 1-1 mündenden Gießrohrteil 10 ist oberhalb des Schmelzbades 4 eine aus einem hitzebeständigen Material bestehende Hülse 26 befestigt, die mit einer insbesondere aus Fig. 4 und 5 ersichtlichen, ringförmigen, zum vertikalen Gießrohrteil 10 konzentrischen Gaskammer 27 versehen ist, in welche eine Gaszufuhrleitung 28 (Fig. 2, 3 und 4) mündet. Als Gas wird vorzugsweise Inertgas (Argon, Stockstoff oder ein Gemisch), auf ca. 200-300°C erwärmt, unter leichtem Druck zugeführt, wobei dieses Einblasen kontinuierlich, intermittierend oder pulsierend erfolgen kann. Ein die Gaskammer 27 nach unten begrenzender, ringförmiger Boden 29 der Hülse 26 ist mit einer Anzahl von schräg nach unten und in Richtung vom vertikalen Gießrohrteil 10 weg, zu den Seitenabdichtungen 3 hin, gerichteten, kleinen Öffnungen 30 versehen, aus welchen das Gas in mit 30a bezeichneten Strahlen auf die Schmelzbadoberfläche 4a geblasen wird (vgl. Fig. 2, 3, 4 und 5). Gegebenenfalls sind je drei Öffnungen 30 den beiden Seitenabdichtungen 3 zugewandt.

Oberhalb der Schmelzbadoberfläche 4a sind ferner zwei sich entlang der Giessrollen 1, 2 bzw. der Übergangskanten K1, K2 (Giessrollenoberfläche/ Schmelzbadoberfläche) erstreckende längliche Hohlkörper 35, 36 angeordnet, die beispielsweise über eine Versteifung 37 (oder mehrere Versteifungen) miteinander bzw. mit der Hülse 26 verbunden sind. Das Innere der Hohlkörper 35, 36 bildet Gaskanäle, in welche über je eine Gaszufuhrleitung 41, 42 wiederum unter Druck Gas zugeführt und durch in den Hohlkörpern 35, 36 (bzw. in Bodenteilen 35b, 36b derselben, vgl. Fig. 5 und 6) vorhandene Öffnungen 45, 46 (Fig. 2, 5 und 6) auf die Schmelzbadoberfläche 4a geblasen wird. Dabei weist jeder Hohlkörper 35, 36 (bzw. jeder Bodenteil 35b, 36b) eine Anzahl von gleichmässig über die Gesamtlänge verteilten, nach unten gerichteten Öffnungen 45 auf, aus denen mit 45a bezeichnete Strahlen austreten, die in einer zur Schmelzbadoberfläche 4a im wesentlichen senkrechten Ebene liegen und die Schmelzbadoberfläche 4a in der Nähe der Übergangskanten K1, K2 erreichen. Wie erwähnt, sind diese Öffnungen 45 über die Gesamtlänge der Hohlkörper 35, 36 verteilt, also auch im der Hülse 26 benachbarten, mittleren Bereich vorhanden. Ausserdem ist jeder Hohlkörper 35, 36 mit einer weiteren Anzahl von schräg nach unten in Richtung zur mittleren Ebene E des Schmelzbades 4 und gleichzeitig zu der jeweils nächstliegenden Seitenabdichtung 3 hin gerichteten Austrittsöffnungen 46 versehen, die jedoch nur über einen Teil der Gesamtlänge gleichmässig verteilt sind und in dem mittleren, der Hülse 26 benachbarten Bereich ausbleiben. Die aus diesen Austrittsöffnungen 46 auf die Schmelzbadoberfläche 4a geblasenen Gasstrahlen sind in Fig. 2, 4 und 6 mit 46a bezeichnet. Auch in Fig. 3 ist angedeutet, wie diese Strahlen 46a die Schmelzbadoberfläche 4a berühren.

Mit diesen gegen die Seitenabdichtungen 3 hin gerichteten Gasstrahlen 46a wird eine leichte Oberflächenströmung auf der Schmelzbadoberfläche 4a erzeugt, und dabei die an der Oberfläche 4a des Schmelzbades 4 schwimmenden Verunreinigungen und Oxide zu den beiden Seitenabdichtungen 3 hin gedrängt, wo sie dann entweder in nicht näher dargestellter Weise beseitigt werden, oder im Bereich der Bandenden erstarrt und später in einfacher Weise diese seitliehen Enden des gegossenen Bandes weggesäumt werden. Auch die aus den Hülsenöffnungen 30 austretenden und gegen die Seitenabdichtungen 3 hin gerichteten Gasstrahlen 30a unterstützen diese Schlackenabweisung und verhindern ausserdem (zusammen mit den zu beiden Seiten der Hülse 26 wirkenden Gasstrahlen 45a) in vorteilhafter Weise das Anhaften bzw. Ankleben von Schlacke am vertikalen Giessrohrteil 10.

Dadurch, dass die schräg nach unten gerichteten, die Schlackenabweisung zu den Seitenabdichtungen 3 hin bewirkenden Gasstrahlen 46a auch zu der mittleren Ebene E des Schmelzbades 4 hin gerichtet sind, wird in besonders bevorzugten Weise dem Anschwemmen der Schlacke an den Giessrollen-Oberflächen entgegengewirkt. Zur Verhinderung dieses Anschwemmens insbesondere infolge einer Wellenbildung auf der Schmelzbadoberfläche 4a wird jedoch erfindungsgemäss durch die nahe der Übergangskanten K1, K2 in einer senkrechten Ebene auf die Schmelzbadoberfläche 4a gerichteten Gasstrahlen 45a eine Art Schutzwand gebildet bzw. eine Wellenblockierung realisiert.

Neben dem Effekt der Schlackenabweisung kann durch das erfindungsgemässe Einblasen von Gas auch eine positive Beeinflussung der Schmelzbadoberfläche 4a, z.B. ihre Verflachung bzw. Beruhigung, erreicht werden.

In einer bevorzugten Weise kann auch die Eingiessvorrichtung 6 selber Gasöffnungen bzw. Gaskanäle aufweisen, aus denen Gas derart ausgeblasen wird, dass eine die Schlackenabweisung bewirkende und/oder die Schmelzbadoberfläche 4a beeinflussende Oberflächenströmung entsteht. So kann beispielsweise - wie in Fig. 7 dargestellt - der horizontale Giessrohrteil 11 einen oberen, aus dem Schmelzbad 4 hinausragenden Teil 51 aufweisen, der mit einem parallel zu den Längskanälen 15, 16 für die Schmelze verlaufenden Gaskanal 52 versehen ist. Der obere Teil 51 weist ferner mehrere über die Gesamtlänge des Giessrohrteiles 11 verteilte, paarweise und spiegelbildlich zur mittleren Ebene E des Schmelzbades 4 angeordnete Gasaustrittsöffnungen 55 auf, die vom Gaskanal 52 schräg nach unten zu der Schmelzbadoberfläche 4a und zu den Giessrollen 1, 2 hin gerichtet sind. Durch die aus diesen Austrittsöffnungen 55 austretenden Gasstrahlen 55a kann die Schmelzbadoberfläche 4a an den durch den Schmelzaustritt (Öffnungen 18) beeinflussten Stellen sozusagen geglättet werden. Die bereits erwähnten, nach unten gerichteten Gasstrahlen 45a vor den Übergangskanten K1, K2 schützen wiederum die Giessrollenoberflächen vor dem Anschwemmen der Schlacke. Durch Schrägorientierung der Austrittsöffnungen 55 in Richtung zur jeweils nächstliegenden Seitenabdichtung 3 hin könnten auch die hier austretenden Gasstrahlen 55a zu der erfindungsgemässen Schlackenentfernung beitragen. Diese könnten sogar die aus den Hohlkörpern 35, 36 austretenden, schrägen, gegen die Seitenabdichtungen 3 hin gerichteten Gasstrahlen 46a ersetzen, so dass anstelle der Hohlkörper 35, 36 lediglich einfache Gasleitungen 58 mit nach unten gerichteten Austrittsöffnungen 45 zum Schutz der Giessrollenoberflächen eingesetzt werden könnten, wie in Fig. 7 angedeutet.

Es wäre auch möglich, die erfindungsgemässe, durch Einblasen von Gas bewerkstelligte Schlacken- bzw. Einschlussabweisung zu den Seitenabdichtungen hin mit einem Verfahren bzw. einer Vorrichtung zur elektromagnetischen Erzeugung von Oberflächenströmung in der Schmelze zu kombinieren, die den Gegenstand einer früheren Patentanmeldung (CH-Patentgesuch Nr. 2001 1716/01) bilden. Beispielsweise könnte das Wegweisen der Schlacke von den Giessrollenoberflächen elektromagnetisch erfolgen.

## Patentansprüche

1. Verfahren zur Herstellung eines Metallbandes durch kontinuierliches Abgießen von Metallschmelze zwischen zwei Gießrollen (1, 2) einer Bandgießmaschine, mit bei den Gießrollen (1, 2) im Stimseitenbereich angeordneten Seitenabdichtungen (3), wobei durch Einblasen von Gas auf eine sich während dem Gießen bildende Schmelzbadoberfläche (4a) eine Oberflächenströmung wenigstens der auf der Schmelze befindlichen Einschlüsse bzw. Verunreinigungen erzeugt wird, derart, dass diese Einschlüsse bzw. Verunreinigungen in Richtung von den Gießrollen (1, 2) weg zur mittleren Ebene (E) des Schmelzbades (4) und zu den Seitenabdichtungen (3) hin gefördert werden,
**dadurch gekennzeichnet,**
**dass** entlang der beiden Gießrollen (1, 2) - nahe der Übergangskanten (K1, K2) zwischen der Schmelzbadoberfläche (4a) und den Gießrollen-Oberflächen - durch Gasstrahlen (45a) ie, eine zur Schmelzbadoberfläche (4a) im Wesentlichen senkrechte Schutzwand gebildet wird, die das Anschwemmen der Einschlüsse bzw. Verunreinigungen an die Gießrollen-Oberflächen verhindert.

2. Verfahren nach Anspruch 1,
**dadurch gekennzeichnet,**
**dass** als Gas ein auf 200° - 300°C erwärmtes Inertgas, vorzugsweise Argon oder Stickstoff, unter Druck auf die Schmelzbadoberfläche (4a) eingeblasen wird, wobei dieses Einblasen kontinuierlich, intermittierend und/oder pulsierend erfolgen kann.

3. Vorrichtung zur Durchführung des Verfahrens nach Anspruch 1, mit einer Eingießvorrichtung (6) für das kontinuierliche Abgießen von Metallschmelze zwischen zwei Gießrollen (1, 2) sowie zwei im Stirnseitenbereich der Gießrollen (1, 2) angeordneten Seitenabdichtungen (3) einer Rollen-Bandgießmaschine, wobei der Eingießvorrichtung (6) eine Vorrichtung (25) zur Abweisung der Einschlüsse bzw. der Verunreinigungen zugeordnet ist, die mindestens einen oberhalb der Schmelzbadoberfläche (4a) angeordneten, in Längsrichtung der Gießrollen (1,2) verlaufenden als Hohlkörper ausgebildeten Gaskanal (35, 36; 52) mit einer Anzahl von über seine Gesamtlänge verteilten, schräg nach unten und zu der nächstliegenden Seitenabdichtung (3) hin gerichteten Austrittsöffnungen (46; 55) aufweist,
**dadurch gekennzeichnet,**
**dass** beidseitig der Eingießvorrichtung (6) je ein Hohlkörper (35, 36) mit einer Anzahl von gleichmäßig über seine Gesamtlänge verteilten, nach unten gerichteten Öffnungen (45) versehen ist, wobei die Öffnungen (45) in einer nahe der jeweiligen Übergangskante (K1, K2) Schmelzbadoberfläche/Gießrollen-Oberfläche angeordneten, zur Schmelzbadoberfläche (4a) im Wesentlichen senkrechten Ebene liegen.

4. Vorrichtung nach Anspruch 3,
**dadurch gekennzeichnet,**
**dass** ein horizontaler, sich in Längsrichtung der Gießrollen (1, 2) erstreckender und in der mittleren Ebene (E) des Schmelzbades (4) angeordneter Gießrohrteil (11) mit seinem oberen Teil (51) aus dem Schmelzbad (4) hinausragt und in diesem aus dem Schmelzbad (4) hinausragenden Teil (51) den mit den schräg nach unten und zu den nächstliegenden Seitenabdichtungen (3) gerichteten Austrittsöffnungen (55) versehenen Gaskanal (52) aufweist.

5. Vorrichtung nach Anspruch 4,
**dadurch gekennzeichnet,**
**dass** je zwei Austrittsöffnungen (55) spiegelbildlich zur mittleren Ebene (E) des Schmelzbades (4) angeordnet sind, wobei nahe der Übergangskanten (K1, K2) Schmelzbadoberfläche/Gießrollen-Oberfläche oberhalb der Schmelzbadoberfläche (4a) sich entlang der Gießrollen (1, 2) erstreckende Gasleitungen (58) vorgesehen sind, die mit nach unten gerichteten, jeweils in einer zur Schmelzbadoberfläche (4a) im Wesentlichen senkrechten Ebene liegenden Austrittsöffnungen (45) versehen sind.

## Claims

1. Method for producing a metal strip by continuous casting of molten metal between two casting cylinders (1, 2) of a continuous casting machine, with lateral seals (3), which are arranged in the area of the front side of the casting cylinders (1, 2), whereby with gas injection onto the surface of the molten bath (4a) while casting a surface current is generated at least of the inclusions or impurities on the melt, such that these inclusions or impurities are transported in direction away from the casting cylinders (1, 2) to the central level (E) of the molten bath (4) and towards the lateral seals (3),
**characterized in that**
along the two casting cylinders (1, 2) - close to the passage edges (K1, K2) between the molten bath surface (4a) and the casting cylinders surfaces - with gas jets (45a) an in essential to the surface of the molten bath (4a) vertical protection wall is formed each, which avoids a deposition of the inclusions or impurities at the casting cylinders surfaces.

2. The method according to claim 1,
**characterized in that**
as gas a inert gas, preferably argon or nitrogen, is injected onto the surface of the molten bath surface (4a) under pressure and heated up to 200° - 300°C.

3. Apparatus for carrying out the method according to claim 1; with a casting device (6) for the continuous casting of metal melt between two casting cylinders (1, 2) and two lateral seals (3), which are arranged in the area of the front side of the casting cylinders (1, 2), of a cylinder-strip casting machine, whereby the casting device (6) having a device (25) for the rejection of inclusions or impurities, which has at least one gas channel (35, 36; 52) as a hole body disposed above the molten bath surface (4a) and extending in the longitudinal direction of the casting cylinders (1, 2), with a number of outlet openings (46; 55) that are distributed across its entire length and that are directed downward at an angle and towards the next lateral seal (3),
**characterized in that**
on both sides of the casting device (6) each a hole body (35, 36) is provided with a number of openings (45) that are regularly distributed across its entire length and that are directed downward, whereby these openings (45) are positioned in essential in a to the surface of the bath (4a) vertical level closed to each of the passage edges (K1, K2) melting bath surface/casting cylinders surface.

4. Apparatus according to claim 3,
**characterized in that**
a horizontal arranged casting shroud part (11) extending in the longitudinal direction of the casting cylinders (1, 2) and in the middle level (E) of the molten bath (4) jutting out of the molten bath (4) with its upper part (51), and this part (51) jutting out of the molten bath (4) is provided with the gas channel (52) having outlet openings (55) that are directed downward at an angle and towards the next lateral seals (3).

5. Apparatus according to claim 4,
**characterized in that**
each two outlet openings (55) are arranged symmetrically to the middle level (E) of the molten bath (4), whereby closed to the passage edge (K1, K2) melting bath surface/ casting cylinders surface are provided gas conduits (58) extending above the melt bath surface (4a) and along the casting cylinders (1, 2) having outlet openings (45), that are directed downward and each are positioned in essential in a vertical level with regard to the melt bath surface (4a).

## Revendications

1. Procédé de fabrication d'une bande métallique par coulée continue de métal en fusion entre deux cylindres de coulée (1, 2) d'une machine de coulée en bande comportant des garnitures latérales (3) disposées dans la région latérale avant des cylindres de coulée (1, 2), un écoulement de surface au moins des inclusions ou impuretés en fusion étant généré en soufflant du gaz sur la surface (4a) d'un bain de fusion se formant pendant la coulée de telle sorte que ces inclusions ou impuretés sont transportées dans le sens opposé aux cylindres de coulée (1, 2) en direction du plan médian (E) du bain de fusion (4) et en direction des garnitures latérales (3),
**caractérisé en ce que**
une paroi de protection perpendiculaire, qui empêche le rejet des inclusions ou impuretés sur la surface des cylindres de coulée, est formée par des jets de gaz (45a) sur la surface (4a) du bain de fusion le long de chacun des deux cylindres de coulée (1, 2), près des bords de transition (K1, K2) entre la surface (4a) du bain de fusion et la surface des cylindres de coulée.

2. Procédé selon la revendication 1,
**caractérisé en ce que**
le gaz soufflé sous pression sur la surface (4a) du bain de fusion est un gaz inerte, avantageusement de l'argon ou de l'azote, chauffé à 200°-300°C, ce soufflage étant effectué de façon continue, intermittente et/ou pulsée.

3. Dispositif destiné à mettre en oeuvre le procédé selon la revendication 1, ledit dispositif comprenant un dispositif d'injection (6) permettant de couler en continu du métal en fusion entre deux cylindres de coulée (1, 2) ainsi que deux garnitures latérales (3), disposées dans la région latérale avant des cylindres de coulée (1, 2) d'une machine de coulée en bande à cylindres, un dispositif d'injection (6) étant associé un dispositif (25) destiné à rejeter les inclusions ou les impuretés qui comporte au moins un canal de gaz (35, 36 ; 52) disposé au-dessus de la surface (4a) du bain de fusion, s'étendant dans la direction longitudinale des cylindres de coulée (1, 2) et conformé en corps creux, ledit canal de gaz comportant un certain nombre d'ouvertures de sortie (46 ; 55) réparties sur toute sa longueur et orientées obliquement vers le bas en direction de la garniture latérale (3) la plus proche,
**caractérisé en ce que**
un corps creux (35, 36), comportant un certain nombre d'ouvertures de sortie réparties uniformément sur toute sa longueur, est doté de chaque côté du dispositif d'injection (6) d'ouvertures (45) orientées vers le bas, les ouvertures (45) étant placées dans un plan s'étendant sensiblement perpendiculairement à la surface (4a) du bain de fusion et situées près du bord de transition respectif (K1, K2) entre la surface du bain de fusion et la surface des cylindres de coulée.

4. Dispositif selon la revendication 3, **caractérisé en ce qu'**une pièce tubulaire horizontale de coulée (11), qui s'étend dans la direction longitudinale des cylindres de coulée (1, 2) et qui est située dans le plan médian (E) du bain de fusion (4), fait saillie, au niveau de sa partie supérieure (51), du bain de fusion (4) et comporte, dans cette partie (51) saillant du bain de fusion (4), le canal de gaz (52) doté d'ouvertures de sortie (55) orientées obliquement vers le bas et en direction des garnitures latérales (3) les plus proches.

5. Dispositif selon la revendication 4, **caractérisé en ce que** deux ouvertures de sortie (55) sont disposées symétriquement de chaque côté du plan médian (E) du bain de fusion (4), des conduites de gaz (58) qui s'étendent le long des cylindres de coulée (1, 2) et qui sont dotées d'ouvertures de sortie orientées vers le bas et situées dans un plan sensiblement perpendiculaire à la surface (4a) du bain de fusion, étant prévues près des bords de transition (K1, K2) entre la surface (4a) du bain de fusion et la surface des cylindres de coulée au-dessus de la surface (4a) du bain de fusion.
